# EUROPÄISCHE PATENTSCHRIFT

(11) **EP 0 662 288 B1**
(45) Veröffentlichungstag und Bekanntmachung des Hinweises auf die Patenterteilung: **13.05.1998**
(21) Anmeldenummer: 94118116.6
(22) Anmeldetag: 17.11.1994
(51) Int. Cl.: A44B 11/25

(54) **Gurtschloss zur lösbaren Verbindung von mindestens zwei Sicherheitsgurten**
Belt buckle for at least two safety belts
Boucle de ceinture pour au moins deux ceintures de sécurité

(30) Priorität: 23.12.1993 DE 4344023
(43) Veröffentlichungstag der Anmeldung: 12.07.1995
(73) Patentinhaber: LOCKTEC GmbH - KINDER-SICHERHEITS-SYSTEME, D-32130 Enger (DE)
(72) Erfinder: Mazoch, Wolfgang, D-22301 Hamburg (DE); Richter, Lutz Dipl.-Ing., D-23769 Burg (DE); Schröder, Norbert, D-22179 Hamburg (DE)
(74) Vertreter: von Raffay, Vincenz, Dipl.-Ing.

(56) Entgegenhaltungen:
- EP-A- 0 404 730
- WO-A-80/02227
- DE-U- 8 706 467
- FR-A- 2 386 278
- FR-A- 2 482 840
- GB-A- 1 528 750

## Beschreibung

Die Erfindung betrifft ein Gurtschloss nach dem Oberbegriff des Patentanspruches 1.

Es sind eine grosse Anzahl unterschiedlicher Gurtschlösser mit verschieden gestalteten Gurtzungen, entsprechend den bevorzugten Anwendungen, bekannt. Solche Systeme werden sowohl als Rückhaltesysteme in Kraftfahrzeugen bzw. Fahrzeugen und Flugzeugen allgemein, als auch für Kindersitze, Rollstühle und andere, ähnliche Geräte eingesetzt.

Die verschiedenen Ausführungen sind durch unterschiedliche Anforderungen des Einzelfalles bzw. der zulassenden Behörden bedingt. Die Mechanik unterscheidet sich erheblich. Diese ist bei den bekannten Gurtschlössern kompliziert, im Zusammenspiel der Einzelteile anfällig und aufwendig, d.h. mit hohen Kosten herzustellen.

Aus der DE-27 55 865 A1 ist ein Gurtschloß nach dem Oberbegriff des Patentanspruches 1 bekannt.
Dieses Gurtschloß ist aufwendig gestaltet und ausgebildet, insbesondere besteht die Schloßplatte, dort als Aufnahmeteil bezeichnet, aus zwei Platten. Hierdurch wird der Aufbau und insbesondere die Montage relativ kompliziert.

Der Erfindung liegt nun die Aufgabe zugrunde, ein Gurtschloß nach dem Oberbegriff des Anspruches 1 zu schaffen, das einfach aufgebaut und leicht zu montieren ist und dennoch eine allen Anforderungen gerecht werdende Funktion sicherstellt. Auch soll das Gurtschloß mit einer zweiteiligen Zunge als sog. 5-Punkt-Version auszubilden sein.

Diese Aufgabe wird grundsätzlich durch das Kennzeichen des Anspruches 1 und bei einer zweiteiligen Zunge zusätzlich durch die Merkmale des Anspruches 6 gelöst.

Erfindungsgemäß ist nur eine Schloßplatte vorhanden, die das gesamte tragende Element des Schlosses bildet. Alle Kräfte, die das Schloß beanspruchen, werden von dieser einen Schloßplatte aufgenommen und direkt in den Gurt eingeleitet. Dadurch, daß nur eine Schloßplatte vorhanden ist, kann das Schloß kostengünstig hergestellt und einfach montiert werden. Gleichzeitig verringert sich der Platzbedarf und die gestalterischen Möglichkeiten werden verbessert, da eine flache Ausbildung und ein modernes Design möglich sind.

An der Schloßplatte sind die Führungen für die Zunge ausgebildet und es ist an ihr das Gleitblech befestigt, das die Sperren aufnimmt. Diese Sperren sind zweiteilig, wobei die beiden Teile, Sperrenplatte und Sperrenbett, aus unterschiedlichen Werkstoffen bestehen, um so eine metallische Reibung zu verhindern. Die Betätigungskräfte, d.h. die Einschubkräfte oder Öffnungskräfte, ob sie nun eine Belastung hervorrufen oder nicht, können je nach Anwendungsfall variiert und genau definiert werden. Die Vermeidung einer metallischen Reibung stellt auch einen Korrosionsschutz dar, da ein Verschleiß der Oberfläche
nicht stattfindet. Des weiteren wirken die Sperrenbetten im Lastfall (z.B. bei schlagartiger Belastung oder einem Unfall) aufgrund ihrer Gestalt und ihres Materials als dämpfendes Element. Schließlich sind die Sperren aus Sperrenplatte und Sperrenbett einfach gestaltet und leicht zu montieren, so daß eine fehlerhafte Montage ausscheidet. Insbesondere dadurch, daß der Zapfen Teil des Sperrenbettes und aus Kunststoff hergestellt ist, wird eine deutliche Vereinfachung und damit Verbilligung erreicht.

Die Ausbildung einer einstückigen Feder (Anspruch 3) vereinfacht Aufbau und Montage weiterhin. Dennoch kann die Feder so gestaltet sein, daß die Kräfte für die Sperrfunktion und die Auswerffunktion weitgehend unabhängig voneinander gewählt werden können (Anspruch 4).

Besonders vorteilhaft ist das Gurtschloss nach der Erfindung dann, wenn die Zunge zweiteilig ausgebildet wird. Die Forderung, daß ein Schliessen erst dann möglich ist, wenn beide Zungen ihre eingeschobene Endstellung eingenommen haben, wird sicher und auf einfache Weise erfüllt.

Wenn das Gurtschloss nach Anspruch 6 so ausgebildet ist, wie vorzugsweise in Anspruch 7 definiert, dann wird ein sicheres, einfaches Mittel anhandgegeben, um die beiden Zungenteile vor dem Einschieben miteinander schnell und einfach zu verbinden, und sicherzustellen, daß diese Verbindung oder Verrastung auch erhalten bleibt, bis die beiden Zungenteile eingeschoben sind und ihre endgültige Verriegelungsstellung erreicht haben. Durch die Verrastungsmittel (Zapfen und Bohrung) wird eine Verriegelung in der einen Ebene und durch die Führungsflächen eine Verriegelung in der anderen senkrecht hierzu stehenden Ebene erreicht. Die einmal vor dem Schliessen zusammengefügten Zungenteile können leicht in dieser Stellung gehalten werden, bis sie endgültig eingeschoben sind. Ein falsches Zusammenfügen ist nicht möglich. Auf der anderen Seite trennen sich beiden Zungen im Sicherheitsfall ohne weiteres, d.h. die Verrastungsmittel und die Führungsflächen behindern dieses nicht. Der Aufwand zum Zusammenfügen ist gering.

Durch die Ausgestaltung nach Anspruch 8 werden die mit den Gurtschlitzen versehenen Metallteile abgedeckt und geschützt, auch vor Sonneneinstrahlung, daß sie sich nicht aufheizen können. Weiterhin wird dem sog. "Rotieren" des Gurtschlosses entgegengewirkt. Damit bezeichnet man einen Effekt, bei dem sich Zungenteile und Schlossplatte bei grossem Zug dergestalt verdrehen, daß die Zungenteile Richtung Magen der angeschnallten Person zeigen. Durch die Versetzung des Gurtablaufs ergibt sich bei Straffung der Sicherheitsgurte ein aufrichtendes Moment, das der Rotierbewegung entgegenwirkt.

Die Ausbildung nach Anspruch 9 stellt eine einfache Möglichkeit dar, diese Teile durch Umspritzen herzustellen, d.h. der Zapfen wird beim Umspritzen der Ummantelung gleich mithergestellt. Gleichzeitig bewirkt er eine sichere Verbindung zwischen dem Zungenteil aus Metall und der Ummantelung aus Kunststoff.

Im folgenden wird die Erfindung unter Hinweis auf die Zeichnung anhand eines Ausführungsbeispieles näher erläutert.

Es zeigt:
- Fig. 1: eine sog. "Explosionszeichnung" einer Ausführungsform eines Gurtschlosses nach der Erfindung;
- Fig. 2: eine Draufsicht auf das Gurtschloss nach Fig. 1 in zusammengesetztem und zusammengeschobenem Zustand, jedoch ohne Schiebetaste und Gehäuseoberteil;
- Fig. 3: eine geschnittene Seitenansicht der Darstellung nach Fig. 2 ohne Feder;
- Fig. 4: eine Ansicht des Gurtschlosses von oben in zusammengeschobenem Zustand;
- Fig.5: eine Ansicht der Darstellung der Fig. 4 von der Seite, von der die Zunge eingeschoben ist; und
- Fig. 6: eine Ansicht in Richtung der Pfeile VI.

Das in der Zeichnung dargestellte Gurtschloss stellt eine sog. 5-Punkt-Version dar. Das Gurtschloss besteht aus einem Gehäuseunterteil 1 aus Kunststoff, in dem die Mechanik untergebracht ist, und aus einer metallischen Zunge 2, die zweiteilig (Zungenteile 2a und 2b) bei dieser Ausführungsform ausgebildet ist. Die Zungenteile 2a und 2b sind teilweise mit einer Ummantelung 10 aus Kunststoff versehen.

Das Ende der Zungenteile (2a und 2b), das eingeschoben wird, ist pfeilförmig gestaltet und mit seitlich offenen Einschnitten 25 versehen, und zwar so, daß ein leichtes Einschieben möglich ist. Die Zunge 2 ist mittig geteilt, so daß die beiden Zungenteile entstehen und jeweils eine Hälfte des Pfeiles bilden.

Die Gurtschlitze 11 sind in einem Winkel (z.B. 45°) zueinander angeordnet. Die metallischen Zungenteile 2a und 2b sind jeweils mit einer Ummantelung 10 aus Kunststoff versehen, und zwar derart, daß beim Zusammenfügen des Zungenteiles 2b mit dem Zungenteil 2a diese beiden Teile übereinanderliegen und durch die Flächen 26 und 27 geführt werden. In der Ummantelung des Zungenteiles 2a ist eine Bohrung 12 und auf dem Zungenteil 2b ist ein Zapfen 13 vorgesehen, so daß eine formschlüssige Verrastung mit gleichzeitiger Führung in der Ebene senkrecht hierzu erreicht wird. Die Ummantelung 10 deckt die Gurtschlitze ab, so daß der Sicherheitsgurt von aussen nicht sichtbar ist.

Tragendes Element ist die Schlossplatte 3. Diese ist so ausgeführt, daß in ihrem aus dem Gehäuseoberteil 1' herausragenden Teil ein Schlitz 14 zur Aufnahme des Sicherheitsgurtes ausgestanzt ist. Des weiteren ist die Schlossplatte bei 15 so gestaltet, daß sie direkt die obere und die seitliche Führung für die einzuschiebenden Zungenteile 2a und 2b darstellt. Die in der Schlossplatte 3 vorgesehenen, dem Schlitz 14 gegenüberliegenden Aussparungen 16, dienen der Aufnahme eines Gleitbleches 4.

Unterhalb der Schlossplatte 3 quer zur Einschubrichtung der Zungenteile befindet sich dieses U-förmig ausgestaltete Gleitblech 4, das mit seiner offenen Seite in Richtung der Schlossplatte 3 zeigt und mit seinen Vorsprüngen 17 in die Aussparungen 16 der Schlossplatte 3 hineinragt.

In dem Gleitblech befinden sich zwei symmetrische Sperren 5. Diese bestehen jeweils aus einer Sperrenplatte 5a und einem Sperrenbett 5b. Das Sperrenbett 5b ist als Rinne ausgeführt, aus Kunststoff hergestellt und mit einem nach oben vorstehenden Zapfen 18 versehen, der durch die entsprechende Aussparung 16 in der Schlossplatte 3 hindurchragt. Die Sperrenbetten haben zur Mitte hin jeweils eine plane Auflagefläche 19, die als Führung bzw. Auflage für die Zungenteile 2a und 2b dient. In den Sperrenbetten liegen die beiden Sperrenplatten 5a. Diese sind glatte Plättchen aus gehärtetem Stahl mit einer Bohrung, durch die der Zapfen 18 des zugehörigen Sperrenbetts 5b ragt und die Sperrenplatten 5a in der gewünschten Position fixieren.

In Einschubrichtung der Zunge 2 ist das Gleitblech 4 durchbrochen, so daß die Zunge 2 in das Gleitblech eingeschoben werden kann. Auf der gegenüberliegenden Seite ist das Gleitblech 4 ebenfalls bei 20 durchbrochen, so daß die Zunge 2 bzw. die Zungenteile 2a, 2b durch das Gleitblech durchstehen können und so Kontakt zu der Feder 6 erhalten, die in diesem Bereich als Auswurffeder dient.

Unterhalb der Schlossplatte 3 liegt in dem Gehäuseunterteil 1 die Feder 6. Diese ist als gebogene Blattfeder ausgeführt, so daß sie einerseits die beiden Sperrenplatten 5 jeweils zur Mitte drückt und andererseits die Zungenteile 2a, 2b gleichzeitig gegen die Einschubrichtung belastet und mit einer dem Ausstossen dienlichen Vorspannung versieht. Des weiteren ist die Feder 6 in der Mitte so gebogen, so daß ein einzeln eingeschobenes Zungenteil sofort wieder ausgeworfen wird, und eine Verriegelung von Zungenteilen nur stattfinden kann, wenn beide Zungenteile gemeinsam in richtiger Lage gleichzeitig eingeführt werden.

Oberhalb der Schlossplatte befindet sich die Schiebetaste 7. Diese wird seitlich durch das Gehäuseoberteil 1 geführt und gleitet direkt auf der Schlossplatte 3. Auf der Unterseite sind in der Schiebetaste 7 Kulissenflächen 21 vorgesehen, die einer schiefen Ebene ähnlich sind. Diese Kulissenflächen oder -schlitze 21 arbeiten mit den Zapfen 18 der Sperrenbetten 5 zusammen. Die Schiebetaste ist so geführt, daß sie mit ihrer Betätigungsfläche 22 während der Betätigung vollständig ins Gehäuseoberteil 1 eintauchen muss, um die Entriegelung durchzuführen. Auf der der Betätigungsfläche gegenüberliegenden Seite ist an die Schiebetaste ein federndes Kunststoffelement 23 angespritzt. Durch diese Ausbildung können die Öffnungs- bzw. Betätigungskräfte entsprechend dem Einsatzzweck der Nutzer angepasst werden. Wenn anstelle der dargestellten Kulissenschlitze 21 lediglich Kulissenflächen verwendet werden, so werden diese nur wirksam, wenn durch Druck auf die Schiebetaste ein Öffnen des Gurtschlosses erfolgen soll. Beim Schliessen sind dann keine Gegenflächen vorhanden, so daß die Schiebetaste nicht mitbewegt werden muss.

Durch die besondere Ausbildung der Ummantelung 10 aus Kunststoff für die beiden Zungenteile 2a und 2b wird erreicht, daß die Sicherheitsgurte auf einer nach aussen versetzten Ebene im Verhältnis zu der Ebene der Schlitze 11 austreten und so bei Belastung ein Moment erzeugen, das dem Rotieren des Schlosses entgegenwirkt.

Wenn das Schloss, so wie in der Zeichnung dargestellt, als 5-Punkt-Version ausgebildet ist, werden zum Schliessen zuerst die beiden Zungenteile 2a und 2b aneinandergefügt, wobei Zapfen 13 und Bohrung 12 miteinander verrasten und die Flächen 26 und 27 aufeinander zu liegen kommen. Dadurch werden die beiden Zungenteile lagerichtig zueinander fixiert und sie können leicht gemeinsam in der richtigen Positionierung eingeschoben werden.

Durch das gleichzeitige Einschieben der beiden Zungenteile werden die Sperren 5 gegen die Kraft der Feder 6 seitlich auseinandergedrückt. Dabei drückt die Feder 6 gegen die Spitzen der Zungenteile, so daß eine Vorspannung in Richtung Auswurf erzeugt wird.

In dem Moment, wo die Zungenteile ihre Endlage erreicht haben, werden die Sperren durch die Feder 6 in ihre Einrastlage gedrückt. Damit ist das Schloss verriegelt.

Der Öffnungsvorgang erfolgt durch Druck auf die Schiebetaste 7. Diese ist so ausgeführt, daß nur in axialer Richtung der Zungenteile 2 eine Betätigung erfolgen muss. Durch Druck auf die Schiebetaste 7 werden über die auf der Unterseite befindlichen Kulissenflächen 21 die beiden Sperrenplatten 5a über die an den Sperrenbetten 5b angebrachten Zapfen 18 auseinandergedrückt. In dem Moment, in dem die beiden Sperrenplatten 5a die Einschnitte 25 der Zungenteile 2 verlassen, werden diese Zungenteile durch die vorgespannte Feder 6 aktiv ausgeworfen.

## Patentansprüche

1. Gurtschloss zur lösbaren Verbindung von mindestens zwei Sicherheitsgurten, von denen der eine an einer Schlossplatte (3) und der andere an einer Zunge (2) mit seitlich offenen Einschnitten (25) befestigt ist, in die federbelastete Sperren (5) eingreifen, die durch eine relativ zu der Schlossplatte gegen die Wirkung einer zweiten Feder (23) verschiebbare Schiebetaste (7) entriegelbar und in der Ebene der Zungen senkrecht zur Zungenbewegungsrichtung in Schließrichtung durch die Zungen und in Öffnungsrichtung über eine Kulissenführung (18,21) durch die Schiebetaste verschiebbar sind, wobei die Kulissenführung durch zwei schräg zur Schiebebewegung der Schiebetaste (7) verlaufende Kulissenflächen (21) und mit diesen zusammenarbeitenden Zapfen (18) an den Sperren (5) gebildet ist, dadurch gekennzeichnet,
daß die Schloßplatte (3) seitliche Führungen für die Zunge (2) und Aussparungen (16) zur Aufnahme eines Gleitbleches (4) aufweist,
daß das Gleitblech U-förmig gestaltet ist und mit seiner offenen Seite in Richtung auf die Schloßplatte zeigt und mit Vorsprüngen (17) in die Aussparungen (16) hineinragt,
und
daß die Sperren (5) in dem Gleitblech verschiebbar gelagert sind, und je aus einer Sperrenplatte (5a) und einem Sperrenbett (5b) bestehen, von denen die Sperrenplatte aus Metall und die diese aufnehmenden Sperrenbetten aus Kunststoff hergestellt sind, wobei die Zapfen (18) Teil der Sperrenbetten sind und durch Öffnungen in den jeweiligen Sperrenbetten hindurchgehen.

2. Gurtschloss nach Anspruch 1, dadurch gekennzeichnet, daß die Kulissenflächen (21) in der Schiebetaste (7) auf ihrer Unterseite ausgebildet sind, und daß die Schiebetaste direkt auf der Oberseite der Schloßplatte (3) gleitet.

3. Gurtschloss nach Anspruch 1 oder 2,dadurch gekennzeichnet, daß die die Sperrenplatten (5a) vorspannende Feder (6) einstückig, vorzugsweise als Blattfeder, ausgebildet ist.

4. Gurtschloss nach Anspruch 3, dadurch gekennzeichnet, daß die einstückige Feder (6) auch die Feder bildet, gegen die die Zunge (2) in Schliessrichtung bewegbar ist, und die die Zunge in Öffnungsrichtung vorspannt.

5. Gurtschloss nach einem oder mehreren der vorstehenden Ansprüche, dadurch gekennzeichnet, daß die die Schiebetaste belastende Feder (23) einstückig mit dieser aus Kunststoff gebildet ist.

6. Gurtschloss nach einen oder mehreren der vorstehenden Ansprüche, dadurch gekennzeichnet, daß es als 3- oder 5-Punkt-Schloss ausgebildet ist, und eine geteilte Zunge (2a,2b) aufweist, und daß jedes Zungenteil (2a,2b) einen der seitlich offenen Einschnitte (25) aufweist, und daß Verrastungsmittel (12,13) zur formschlüssigen Verbindung der beiden Zungenteile senkrecht zur Zungenebene und je eine Führungsfläche (26,27) an diesen in der Zungenebene vorgesehen sind.

7. Gurtschlosse nach Anspruch 6, dadurch gekennzeichnet, daß das Verrastungsmittel durch einen Zapfen (13) an dem einen Zungenteil (2b) und eine zu diesem passende Bohrung (12) an dem anderen Zungenteil (2a) gebildet ist.

8. Gurtschloss nach Anspruch 6 oder 7, dadurch gekennzeichnet, daß die Zungenteile (2a,2b) und die Schlossplatte (3) im Bereich der Gurtschlitze (11,14) je eine in Gebrauchslage nach aussen vorstehende Ummantelung (1,10) aus Kunststoff aufweisen, die den zugehörigen Sicherheitsgurt in eine Ebene führt, die zu der Ebene des Gurtschlitzes (11,14) nach aussen versetzt ist.

9. Gurtschloss nach Anspruch 7 und 8, dadurch gekennzeichnet, daß der Zapfen (13) Teil der Ummantelung (11) aus Kunststoff ist.

## Claims

1. Belt lock for the detachable connection of at least two safety belts, whereof one is fixed to a lock plate (3) and the other to a tongue (2) with laterally open grooves (25), in which engage spring-loaded catches (5), which are unlockable by a sliding key displaceable counter to the action of a second spring (23) relative to the lock plate and displaceable in the plane of the tongues perpendicular to the tongue movement direction in the closing direction through the tongues and in the opening direction by means of a link guide (18, 21) through the sliding key, the link guide being formed by two link faces sloping with respect to the sliding movement of the sliding key (7) and with pins (18) on the catches (5) cooperating therewith, characterized in that the lock plate (3) has lateral guides for the tongue (2) and recesses (16) for receiving a sliding plate (4), that the sliding plate is U-shaped and its open side is directed towards the lock plate and projects with projections (17) into the recesses (16) and that the catches (5) are displaceably mounted in the sliding plate and in each case comprise a catch plate (5a) and a catch bed (5b), whereof the catch plate is made from metal and the catch beds receiving the same from plastic, the pins (18) being part of the catch beds and passing through openings in the catch beds.

2. Belt lock according to claim 1, characterized in that the link faces (21) are formed in the underside of the sliding key (7) and that the sliding key slides directly on the top of the lock plate (3).

3. Belt lock according to claim 1 or 2, characterized in that the spring (6) biasing the catch plate (5a) is constructed in one piece, preferably as a leaf spring.

4. Belt lock according to claim 3, characterized in that the one-piece spring (6) also forms the spring against which the tongue (2) is movable in the closing direction and which biases the tongue in the opening direction.

5. Belt lock according to one or more of the preceding claims, characterized in that the spring (23) loading the sliding key is formed in one piece therewith from plastic.

6. Belt lock according to one or more of the preceding claims, characterized in that it is constructed as a three or five-point lock and has a split tongue (2a, 2b) and that each tongue part (2a, 2b) has one of the laterally open grooves (25) and that securing means (12, 13) are provided for the positive connection of the two tongue parts perpendicular to the tongue plane and in each case one guide face (26, 27) thereon in the tongue plane.

7. Belt lock according to claim 6, characterized in that the securing means are formed by a pin (13) on one tongue part (2b) and a hole (12) matching the same on the other tongue part (2a).

8. Belt lock according to claim 6 or 7, characterized in that the tongue parts (2a, 2b) and lock plate (3) in the vicinity of the belt slots (11, 14) in each case have a plastic jacket (1, 10) projecting outwards in the use position, guiding the associated safety belt in one plane, which is outwardly displaced with respect to the plane of the belt slot (11, 14).

9. Belt lock according to claim 7 and 8, characterized in that the pin (13) is part of the plastic jacket (11).

## Revendications

1. Fermeture de ceinture pour la jonction amovible d'au moins deux ceintures de sécurité dont l'une est fixée à une plaque de fermeture (3) et l'autre à une languette (2) avec des encoches ouvertes latéralement (25), dans lesquelles s'engrènent des cliquets (5) chargés par ressort qui peuvent être déverrouillés par une touche coulissante (7) qui peut être poussée par rapport à la plaque de fermeture à l'encontre de l'effet d'un second ressort (23) et qui peuvent être déplacés par la touche coulissante dans le plan des languettes perpendiculairement au sens de déplacement des languettes dans le sens de la fermeture par les languettes et dans le sens de l'ouverture par un guidage à coulisse (18, 21), le guidage à coulisse étant formé par deux surfaces de coulisse (21) qui sont en biais par rapport au sens de poussée de la touche coulissante (7) et par des tourillons (18) qui coopèrent avec celles-ci sur les cliquets (5), caractérisée en ce
que la plaque de fermeture (3) présente des guides latéraux pour la languette (2) et des évidements (16) pour loger une tôle coulissante (4),
que la tôle coulissante est configurée en forme d'U et est dirigée avec son côté ouvert en direction de la plaque de fermeture et pénètre avec des saillies (17) dans les évidements (16) et
que les cliquets (5) sont positionnés déplaçables dans la tôle coulissante et sont constitués respectivement par une plaque de cliquet (51) et un plateau de cliquet (5b), parmi lesquels la plaque de cliquet est fabriquée en métal et les plateaux de cliquet qui la logent en matière plastique, les tourillons (18) étant des parties des plateaux de cliquet et traversant des ouvertures dans les plateaux de cliquet respectifs.

2. Fermeture de ceinture seion la revendication 1, caractérisée en ce que les surfaces de coulisse (21) sont configurées dans la touche coulissante (7) sur leur face inférieure et que la touche coulissante glisse directement sur la face supérieure de la plaque de fermeture (3).

3. Fermeture de ceinture selon la revendication 1 ou 2, caractérisée en ce que le ressort (6) qui précontraint les plaques de cliquet (5a) est formé en une pièce, de préférence comme ressort à lames.

4. Fermeture de ceinture selon la revendication 3, caractérisée en ce que le ressort en une pièce (6) forme également le ressort contre lequel la languette (2) est mobile dans le sens de la fermeture et qui précontraint la languette dans le sens de l'ouverture.

5. Fermeture de ceinture selon l'une ou plusieurs des revendications précédentes, caractérisée en ce que le ressort (23) qui charge la touche coulissante est formé en matière plastique en une pièce avec celle-ci.

6. Fermeture de ceinture selon l'une ou plusieurs des revendications précédentes, caractérisée en ce qu'elle est configurée comme une fermeture à 3 points ou à 5 points et présente une languette divisée (2a, 2b) et que chaque partie de languette (2a, 2b) présente une des encoches ouvertes latéralement (25) et que des moyens d'enclenchement (12, 13) sont prévus pour la jonction clabotée des deux parties de languette perpendiculairement au plan de la languette et qu'il est prévu respectivement une surface de guidage (26, 27) sur celles-ci dans le plan de la languette.

7. Fermeture de ceinture selon la revendication 6, caractérisée en ce que des moyens d'enclenchement sont formés par un tourillon (13) sur l'une des parties de languette (2b) et par une forure (12) convenant à celui-ci sur l'autre partie de languette (2a).

8. Fermeture de ceinture selon la revendication 6 ou 7, caractérisée en ce que les parties de languette (2a, 2b) et la plaque de fermeture (3) présentent, dans la zone des fentes de ceinture (11, 14), respectivement un revêtement (1, 10) en matière plastique qui fait saillie vers l'extérieur en position d'utilisation, qui guide la ceinture de sécurité correspondante dans un plan qui est décalé vers l'extérieur par rapport au plan de la fente de la ceinture (11, 14).

9. Fermeture de ceinture selon les revendications 7 et 8, caractérisée en ce que le tourillon (13) est une partie du revêtement (11) en matière plastique.
